# EUROPÄISCHE PATENTSCHRIFT

(11) **EP 4 339 400 B1**
(45) Veröffentlichungstag und Bekanntmachung des Hinweises auf die Patenterteilung: **29.01.2025**
(21) Anmeldenummer: 23197772.9
(22) Anmeldetag: 15.09.2023
(51) Int. Cl.: E04H 17/18, E01F 13/02, E01F 13/12, E04H 17/16, E04H 17/00

(54) **MOBILES ZAUNELEMENT UND MODULAR AUFGEBAUTER ABSPERRZAUN, GEBILDET AUS MEHREREN DERARTIGEN ZAUNELEMENTEN**
MOBILE FENCE ELEMENT AND MODULAR BARRIER FENCE FORMED BY A PLURALITY OF SUCH FENCE ELEMENTS
ELÉMENT DE CLÔTURE MOBILE ET CLÔTURE MODULAIRE FORMÉE DE PLUSIEURS ÉLÉMENTS DE CLÔTURE

(30) Priorität: 16.09.2022 EP 22196249
(43) Veröffentlichungstag der Anmeldung: 20.03.2024
(73) Patentinhaber: Capra GmbH, 59757 Arnsberg (DE)
(72) Erfinder: BOCKMEYER, Thomas, 49811 Lingen (DE); SCHROYEN, Jürgen, 59505 Bad Sassendorf (DE); TILLMANN, Markus, 59846 Sundern/Sauerland (DE)
(74) Vertreter: Bossmeyer, Jörg Peter

(56) Entgegenhaltungen:
- EP-B1- 1 945 888
- CN-U- 208 885 121
- CN-U- 209 799 566
- DE-B3- 102015 107 273
- US-A1- 2002 121 063

## Beschreibung

Die Erfindung betrifft ein mobiles Zaunelement nach dem Oberbegriff des Patentanspruches 1 sowie einen modular aufgebauten Absperrzaun aus mehreren derartigen Zaunelementen.

Mobile, also transportable Zaunelemente gewinnen zunehmend an Bedeutung und werden beispielsweise für die zeitlich begrenzte Abschirmung von Demonstrationen oder zur Sicherung in Stadien beziehungsweise von Schiffen in Häfen verwendet. Der besondere Vorteil derartiger Zaunelemente besteht in ihrer Mobilität, da sie innerhalb kurzer Zeit aufgestellt und wieder abgebaut werden können. Zur Bildung eines Absperrzaunes werden dabei mehrere Zaunelemente miteinander verbunden. In der jüngeren Vergangenheit werden zunehmend auch Überwachungsgeräte, wie beispielsweise Kameras oder Bewegungssensoren eingesetzt, um Personen zu identifizieren, die sich dem Absperrzaun nähern. Derartige Überwachungsgeräte erfordern jedoch Elektro- oder Datenleitungen, die entlang des Absperrzaunes beziehungsweise entlang des Sockels verlegt werden müssen. Bei mobilen Zaunelementen und daraus gebildeten Absperrzäunen werden diese Elektro- oder Datenleitungen häufig aus Zeitgründen lediglich auf der abzuschirmenden Seite an der Außenseite des Sockels fixiert und sind damit bei einigem Geschick von außen her erreichbar, sodass die Gefahr besteht, dass sie beispielsweise mittels scharfkantiger Werkzeuge durchtrennt oder beschädigt werden können und somit die Überwachungsgeräte außer Funktion gesetzt werden.

Zaunelemente der gattungsgemäßen Art zur Herstellung eines Absperrzaunes gehen beispielsweise aus der EP 1 945 888 B1 hervor. Die einzelnen, baugleich ausgeführten Zaunelemente umfassen dabei jeweils einen Sockel mit mindestens zwei Pfeilern, zwischen denen ein Flächengebilde angeordnet ist, wobei jeder der Pfeiler in eine Aufnahmenut oder in eine Aufnahmebohrung des Sockels eingesetzt und darin fixiert ist. Bei dem Flächengebilde handelt es sich vorliegend um ein Metallgitter. Der Sockel verfügt in seinem Bodenbereich ferner über Ausnehmungen für eine Hebevorrichtung, so dass beispielsweise die Hubgabel eines Flurförderfahrzeugs in diese Ausnehmungen eingeführt und das Zaunelement auf diese Weise transportiert werden kann. Zur Verbindung der einzelnen Zaunelemente untereinander dient bei dem bekannten Beispiel ein Stahlseil, das durch außen am Sockel vorhandene Ösen geführt ist und durch dessen Verspannen eine unerwünschte Trennung der einzelnen Zaunelemente des Absperrzaunes verhindert wird.

Bei einem derartigen Absperrzaun ist es als nachteilig zu betrachten, dass die Montage und Befestigung des Stahlseiles zur Verbindung der einzelnen Zaunelemente einen erheblichen und zusätzlichen Aufwand erfordert und sich die Handhabung eines derartigen Stahlseiles verhältnismäßig schwierig gestaltet. Beim Transport können zudem die zur Anwendung kommenden Ösen zur Durchführung des Stahlseiles beschädigt und damit unbrauchbar werden.

Im Zusammenhang mit der Figur 8 der EP 1 945 888 B1 wird eine Ausführungsvariante eines Sockels eines Zaunelements beschrieben, bei der ein Rohr in den Werkstoff des Sockels eingebettet ist, das beispielsweise zur Verlegung von elektrischen Leitungen oder zur Führung des zuvor beschriebenen Seiles Verwendung finden kann. Nachteilig ist dabei jedoch, dass das Einfädeln der Leitungen beziehungsweise des Seils in das Rohr sehr aufwendig ist und viel Zeit und Geschick erfordert. Zudem entsteht bei zwei aneinandergrenzenden Zaunelementen der Nachteil, dass zwischen den Rohren ein Freiraum verbleibt, da diese nicht nahtlos ineinander übergehen können. Ein derartiger Freiraum birgt jedoch das Risiko, dass die in dem Rohr geführten Elektroleitungen durch Gewalteinwirkung von außen beschädigt oder abgetrennt werden können.

Eine bekannte Ausführung mobiler Zaunelemente ist zum Beispiel in der DE 10 2015 107 273 B3 beschrieben, deren Lösung zur Verbindung der Sockel auch vorliegend zum Einsatz kommen kann.

Schließlich sind aus der CN 208885121 U mobile Zaunelemente bekannt, die einen Sockel mit mindestens zwei Pfeilern aufweisen, zwischen denen ein Flächengebilde angeordnet ist, wobei jeder der Pfeiler in eine Aufnahmebohrung des Sockels eingesetzt und stoffschlüssig darin fixiert ist. Der Sockel verfügt einseitig, auf der abzuschirmenden Seite des mobilen Zaunelements, über einen als nach oben offene Aufnahmenut ausgeführten Kanal zur Aufnahme von Kabeln oder Spannseilen, der sich durchgehend, also entlang der gesamten Länge des Sockels erstreckt. Dem Offenbarungsgehalt der Druckschrift ist zu entnehmen, dass der Kanal verschlossen werden kann. Bei einer derartigen Lösung hat sich insbesondere als nachteilig erwiesen, dass der Kanal für die Aufnahme der Kabel oder Spannseile nach oben offen ausgeführt ist, was das Eindringen von Feuchtigkeit ermöglicht und somit zu Schäden an den innerhalb des Kanals verlegten Leitungen oder Spannseilen führen kann. Darüber hinaus ist die Möglichkeit nicht gänzlich auszuschließen, dass unberechtigte Personen sich mit geeigneten Werkzeugen von der Außenseite des mit derartigen Zaunelementen ausgestatteten Zaunes Zugang verschaffen und die Leitungen mechanisch beschädigen, sodass ein Zaun mit derartigen Zaunelementen seine Funktion nicht mehr erfüllt.

Der Erfindung liegt die Aufgabe zugrunde, ein mobiles Zaunelement mit einem einfachen Aufbau bereitzustellen, wobei durch die Verbindung mehrerer Zaunelemente innerhalb kürzester Zeit ein modularer Absperrzaun gebildet wird, bei dem eine unerwünschte Trennung der Zaunelemente durch Unbefugte erschwert oder unmöglich gemacht wird und eine mutwillige Beschädigung oder Zerstörung von Kabeln beziehungsweise Elektroleitungen für vorhandene Überwachungsgeräte nicht mehr möglich ist.

Die Erfindung löst diese Aufgabenstellung mit den Merkmalen der unabhängigen Patentansprüche 1 und 13.

Weitere Ausgestaltungen der Erfindung sind Gegenstand der sich jeweils anschließenden Unteransprüche.

Ein mobiles Zaunelement, das einen Sockel mit mindestens einer Ausnehmung für eine Hebevorrichtung und mindestens zwei Pfeiler umfasst, zwischen denen ein Flächengebilde angeordnet ist, wobei jeder der Pfeiler in eine Aufnahmenut oder in eine Aufnahmebohrung des Sockels eingesetzt und darin fixiert ist und der Sockel einseitig, auf der abzuschirmenden Seite des mobilen Zaunelements, einen als offene Aufnahmenut ausgeführten Kanal zur Aufnahme von Kabeln oder Spannseilen aufweist, der sich durchgehend, entlang der gesamten Länge des Sockels erstreckt, wurde erfindungsgemäß insbesondere dahingehend weitergebildet, dass der an der abzuschirmenden Seite verlaufende Kanal horizontal, also quer zur Ausrichtung des Flächengebildes verläuft und durch einen lösbar fixierten und/oder lösbar fixierbaren Deckel verschlossen und/oder verschließbar ist. Vorteilhaft ist die Aufnahmenut, als welche der Kanal ausgeführt ist, quer zum Flächengebilde offen und/oder quer zum Flächengebilde mit einer Nutöffnung versehen.

Mit der Erfindung werden die beschriebenen Nachteile des Standes der Technik wirksam vermieden. Da der Kanal zur Aufnahme der Kabel, bei denen es sich zum Beispiel um Elektro- oder Datenleitungen oder um Spannseile handeln kann, als offene, horizontal verlaufende Aufnahme gestaltet ist, können die Kabel oder Spannseile auf sehr einfache Weise innerhalb des Kanals verlegt werden und sind zuverlässig vor unberechtigtem Zugriff geschützt. Die Montage des Absperrzaunes gestaltet sich damit einfach und Zeit sparend. Da die Kanäle in die Sockel der einzelnen Zaunelemente, also als quer zum Flächengebilde verlaufende Vertiefungen eingebracht sind, sind sie von außen, das heißt, von der zu schützenden Seite her, nicht zugänglich. Somit können Sabotagen an den Kabeln oder Elektroleitungen beziehungsweise an den Spannseilen auf einfache Weise und sehr wirksam verhindert werden. Der vorhandene Deckel schließt den Kanal und verhindert damit zusätzlich den Zugriff. Ferner kann durch den Deckel vermieden werden, dass Verunreinigungen oder Feuchtigkeit auf die im Kanal verlegten Datenleitungen oder Spannseile einwirken. Die Leitungen sind somit optimal abgeschirmt.

Die Fixierung der Pfeiler in dem Sockel kann sowohl stoffschlüssig, als auch form- oder kraftschlüssig erfolgen. Betrachtet man eine stoffschlüssige Verbindung zwischen Pfeiler und Sockel, so ist hierbei insbesondere daran gedacht, dass die Pfeiler unmittelbar bei der Herstellung des Sockels in diesen eingesetzt und mit dem Sockel verbunden werden, was beispielsweise durch ein Gießverfahren des Sockels problemlos umsetzbar ist. Als kraftschlüssige Verbindung ist zum Beispiel eine Passverbindung zwischen Pfeiler und Sockel vorstellbar.

Darüber hinaus lässt sich eine formschlüssige Verbindung zwischen Pfeiler und Sockel zum Beispiel über eine Verschraubung herstellen, die zwar grundsätzlich lösbar ist. Jedoch kann durch eine verzahnungsartige Verbindung der benachbart zueinander angeordneten Sockel die Verschraubung verdeckt werden, so dass ein unbefugtes Lösen vermieden werden kann, was einen sehr wesentlichen Vorteil darstellt. Ferner sind für derartige Verschraubungen auch Sicherungsmaßnahmen bekannt, die ebenfalls ein unerwünschtes Lösen verhindern und gegebenenfalls hier zum Einsatz kommen können. Zur Erleichterung der Montage des Absperrzaunes und um eine verdeckte Anordnung der Verschraubung zwischen Pfeiler und Sockel zu realisieren, besteht eine Lösung darin, dass mindestens eine Aufnahmenut unmittelbar in den Sockelflansch und wenigstens eine Aufnahmenut unmittelbar in die Eingriffskontur des Sockels eingebracht ist. In diese Aufnahmenuten werden bei der Herstellung des Absperrzaunes die Enden der Pfeiler des Zaunelementes eingesetzt und beispielsweise mit dem Sockel verschraubt oder durch ein Vergießen in den Aufnahmenuten fixiert.

Die zum Einsatz kommenden Sockel können aus unterschiedlichen Materialien hergestellt werden. Eine sehr einfache Ausführungsvariante besteht zum Beispiel darin, dass die Sockel aus Beton gegossen werden. Dabei kann die erfindungsgemäße Lösung auf sehr einfache Weise umgesetzt werden, indem der Kanal bereits bei der Herstellung innerhalb des Sockels ausgebildet wird.

Eine erste Ausgestaltung der Erfindung ist vorliegend darin zu sehen, dass der Deckel in dem Kanal fixiert ist, was bedeutet, dass er nicht ohne einen gewissen Aufwand aus dem Kanal gelöst werden kann. Auch diese Maßnahme trägt zur Erhöhung der Sicherheit und zur Vermeidung des Zugriffs auf die in dem Kanal verlegten Leitungen oder Spannseile bei.

So kann gemäß einer weiterbildenden Maßnahme der Erfindung der Deckel beispielsweise formschlüssig oder kraftschlüssig in dem Kanal fixiert werden. Eine Ausführungsvariante einer formschlüssigen Verbindung besteht zum Beispiel in einer Schraubverbindung. Mit anderen Worten werden durch den Deckel Schrauben bis in den Kanalgrund eingeführt und dort eingeschraubt. Zur Erleichterung der Einbringung der Schrauben können hier Dübelklötze aus Holz, Aluminium oder Kunststoff vorgesehen werden, die bei der Herstellung des Sockels in diesen eingeformt oder eingebracht werden. In den Kanal eingesetzte Distanzhülsen oder Distanzstücke vermeiden eine Beschädigung des Deckels bei seiner Fixierung durch die Schrauben im Bedarfsfall.

Eine andere, sehr vorteilhafte Möglichkeit der Fixierung des Deckels in dem Kanal ist darüber hinaus darin zu sehen, dass der in den Kanal eingesetzte Deckel an seiner an der Kanalinnenwand anliegenden Außenoberfläche eine Verzahnungsgeometrie oder eine verzahnungsartig ausgeführte Schnapp- oder Rastkontur aufweist. Diese Verzahnungsgeometrie oder Rastkontur erschwert das Entfernen des Deckels, sodass insbesondere der Zugriff unberechtigter Personen auf den Kanal vermieden wird.

Als Fortsetzung des zuvor beschriebene Lösungsgedankens ist es anzusehen, wenn die Verzahnungsgeometrie oder die verzahnungsartig ausgeführte Schnapp- oder Rastkontur des Deckels komplementär zu den, insbesondere mit einer hierzu passenden Kontur versehenen, Innenwänden des Kanals ausgebildet ist. Mit anderen Worten weist auch die Innenwand des Kanals eine komplementär ausgeführte Rastkontur oder Verzahnungsgeometrie auf, sodass der Deckel und die Innengeometrie des Kanals ineinandergreifen, wenn der Deckel den Kanal verschließt.

Da Beton ein sehr harter, spröder und zum Teil scharfkantiger Werkstoff ist, geht eine weitere Ausgestaltung der Erfindung dahin, in den Kanal ein den Kanal auskleidendes, durch den oder einen Deckel verschließbares und/oder verschlossenes Profilelement einzusetzen. Bei dem Profilelement und dem Deckel kann es sich in besonders vorteilhafter Weise um einfache Kunststoff- oder Aluminium-Formteile handeln. Von Bedeutung ist lediglich, dass das Profilelement der Innenkontur des Kanals entspricht und genau wie der Deckel eine Innenoberfläche aufweist, die Beschädigungen der in dem Kanal verlegten Kabel oder Spannseile vermeidet. Durch den Deckel wird zudem erreicht, dass die innerhalb des Kanals verlegten Kabel oder Spannseile korrekt verlegt und fixiert sind und sich nicht in unerwünschter Weise aus ihrer durch den Kanal geschaffenen Lagerung lösen können. Eine derartige Ausführung des Kanals mit einem Profilelement und einem Deckel stellt zudem hinsichtlich der Montage der Kabel beziehungsweise der Spannseile und damit des gesamten Absperrzaunes eine wesentliche Vereinfachung dar und bringt eine erhebliche Zeitersparnis mit sich.

Zwischen dem Profilelement und dem Deckel sollte entsprechend einer Weiterbildung der Erfindung bei geschlossenem Kanal eine formschlüssige oder kraftschlüssige Verbindung bestehen. Denkbar sind dabei zum Beispiel Rast- oder Schnappverbindungen, wofür sowohl das Profilelement, als auch der Deckel zusammenwirkende Elemente aufweisen.

Die Profilelemente können in den Kanal der Sockel stoffschlüssig, also beispielsweise durch eine Klebeverbindung oder formschlüssig eingesetzt werden. Beispielsweise erfolgt die Fixierung der Profilelemente in dem Kanal mittels einer stoffschlüssigen Verbindung. Eine verbesserte Ausführungsvariante der Erfindung ist jedoch darin zu sehen, dass in dem Kanal des Sockels Dübelklötze zur Fixierung der Profilelemente oder des Deckels vorhanden sind. Die Dübelklötze bestehen aus Materialien, die geeignet sind, Verschraubungen aufzunehmen. So können die Dübelklötze beispielsweise aus Holz, Aluminium oder Hartkunststoff bestehen und in besonders vorteilhaft ausgeführten Varianten zu den Schrauben korrespondierende Gewinde aufweisen. Damit ist die Montage der Profilelemente innerhalb des Kanals eines Sockels einfach ausführbar und in kurzer Zeit umsetzbar.

Wie zuvor bereits ausgeführt wurde, kann der Sockel als ein Betonsegment ausgeführt sein. Eine Alternative Ausführungsvariante des Sockels besteht darin, dass dieser ein befüllbarer Hohlkörper ist. Somit kann der Sockel beispielsweise aus Blechen oder Kunststoff hergestellt und erst an der Baustelle mit Sand oder ähnlichen Werkstoffen gefüllt werden, sodass er das für die Sicherheit des Absperrzaunes erforderliche Gewicht erreicht. Auf diese Weise wird der Transport der einzelnen Sockel beziehungsweise der Zaunelemente erleichtert, da das Gewicht der Zaunelemente insgesamt verringert ist, bis daraus ein Absperrzaun hergestellt wird.

In an sich bekannter Weise kann es sich bei dem Flächengebilde des hier zum Einsatz kommenden Zaunelementes um eine Platte, eine Latten-, Gitter- oder Netzstruktur handeln. Kommt beispielsweise eine Platte als Flächengebilde zum Einsatz, so lässt sich diese auch als Werbeträger oder zur Vermittlung von Informationen verwenden, so dass beispielsweise Lichtbilder auf eine derartige Platte projiziert werden können. Zudem stellt eine Platte auch einen optimalen Sichtschutz dar.

Wie bereits mehrfach betont wurde, werden Absperrzäune der hier betroffenen Art überwiegend zur Abschirmung sicherheitsrelevanter Bereiche verwendet. Daher muss in jedem Fall sichergestellt werden, dass sich die einzelnen Zaunelemente auch nicht durch Gewalteinwirkung voneinander lösen lassen. Aus dem genannten Grund wird entsprechend einer vorteilhaften Ausgestaltung der Erfindung vorgeschlagen, dass der Sockel an einer seiner Stirnseiten einen Sockelflansch und auf der dem Sockelflansch gegenüberliegenden Stirnseite eine Eingriffskontur aufweist, sodass der Sockelflansch eines von mindestens zwei miteinander verbundenen Zaunelementen formschlüssig in die Eingriffskontur eines zu diesem Zaunelement benachbart angeordneten, weiteren Zaunelements einsetzbar ist. Durch die formschlüssige Verbindung wird erreicht, dass eine Trennung der Zaunelemente von der zu schützenden Seite her auch unter Einsatz von Werkzeugen und/oder Gewalt nicht möglich ist.

Eine spezielle Ausgestaltung der zuvor beschriebenen Lösung besteht erfindungsgemäß darin, dass der Sockelflansch und die Eingriffskontur zweier benachbart zueinander angeordneter Zaunelemente verzahnungsartig ineinander eingreifend ausgeführt sind. Da der Sockel maßgeblich für die Standfestigkeit des Zaunelementes und damit des gesamten Absperrzaunes ist, weist er ein hierfür geeignetes Gewicht auf, das ausreichen muss, um auf die Zaunanlage einwirkende Kräfte, wie sie beispielsweise durch Wind oder Gewalteinwirkung entstehen können, abzufangen beziehungsweise diesen entgegenzuwirken. Das hohe Gewicht des Sockels bringt darüber hinaus den Vorteil mit sich, dass die einzelnen Zaunelemente nicht ohne weiteres voneinander getrennt werden können. Wird darüber hinaus die zuvor bereits genannte, verzahnungsartige Verbindung vorgesehen, so kann dadurch die Verbindung der Sockel untereinander verbessert und einer unerwünschten Trennung der Zaunanlage durch Unbefugte entgegengewirkt werden.

Ein modularer Absperrzaun besteht entsprechend der vorliegenden Erfindung aus mehreren, miteinander verbundenen, mobilen Zaunelementen, wie sie zuvor bereits ausführlich beschrieben wurden. Dabei ist es von besonderer Bedeutung, dass die Kanäle, insbesondere in den formschlüssig miteinander verbundenen Sockeln, zweier, vorzugsweise zueinander, benachbarter und/oder miteinander verbundener Zaunelemente unmittelbar aneinander angrenzen und somit entlang des Absperrzaunes ein durchgehender Kanal gebildet ist.

Hier zeigt sich der wesentliche Vorteil der erfindungsgemäßen Ausführung der Zaunelemente mit einem als offene Aufnahmenut ausgeführten Kanal. Werden nämlich zum Beispiel sehr lange Absperrzäune aufgebaut, so müssen auch dem entsprechend lange Kabel oder Spannseile verlegt werden. Bei der im Zusammenhang mit der Beschreibung des Standes der Technik erörterten Druckschrift EP 1 945 888 B1 wurde vorgeschlagen, hierfür Rohre in den Betonsockel einzubetten und die Kabel beziehungsweise Spannseile innerhalb der Rohre zu verlegen. Der hierfür erforderliche Aufwand ist erheblich und bei einer notwendigen Reparatur einzelner Zaunelemente muss das gesamte Spannseil beziehungsweise die gesamte Länge der Kabel zunächst aus den Rohren entfernt werden, um ein einzelnes Zaunelement aus dem Absperrzaun zu entfernen und beispielsweise durch ein neues zu ersetzen. Dies ist bei der Erfindung nicht mehr notwendig. Durch die offene Ausführung des Kanals kann auch ein einzelnes Zaunelement problemlos aus dem Absperrzaun herausgenommen und durch ein neues Zaunelement ersetzt werden. Hierfür wird lediglich der Kanal in dem betroffenen Abschnitt geöffnet, also der Deckel abgenommen und das Kabel beziehungsweise Spannseil aus dem Kanal entnommen. Weitere Aufwendungen sind für die Reparatur beziehungsweise für einen Austausch folglich nicht erforderlich.

Der erfindungsgemäße Absperrzaun weist jedoch noch weitere, sehr wesentliche Merkmale auf. So wird entsprechend einer Ausgestaltung der Erfindung vorgeschlagen, dass der Absperrzaun auf seiner abzuschirmenden Seite mindestens einen Kamerasockel mit zu den Sockeln korrespondierenden Eingriffsgeometrien aufweist, der mit einem Mast für Überwachungsgeräte und/oder mit einem Schaltschrank ausgestattet ist.

Um durch den Einsatz der Kamerasockel die Montage des Absperrzaunes nicht unnötig zu erschweren, ist entsprechend einer Weiterbildung der Erfindung vorgesehen, dass der Kamerasockel zur Fortführung der Kanäle der Sockel Leitungsführungskanäle aufweist. Somit weist ein derartiger Kamerasockel die gleichen Ausstattungsmerkmale auf, wie die Sockel der übrigen Zaunelemente. Auch der Kamerasockel kann Pfeiler sowie ein zwischen den Pfeilern angeordnetes Flächengebilde im Sinne der zuvor beschriebenen Zaunelemente umfassen. Damit lässt sich der Kamerasockel problemlos in den Absperrzaun integrieren, ohne dass es zusätzlicher Aufwendungen bedarf.

Da der Kamerasockel verschiedene Elektroleitungen aufnehmen muss, ist es in diesem speziellen Fall von Vorteil, wenn die Leitungsführungskanäle aus in die Kamerasockel eingebrachten oder eingeformten Rohren bestehen. In bevorzugter Weise handelt es sich dabei um Kunststoffrohre, da diese die Gefahr von Beschädigungen an den verlegten Kabeln vermeiden.

Eine weitere Besonderheit eines erfindungsgemäßen Absperrzaunes ist darüber hinaus darin zu sehen, dass dieser an Eckbereichen Ecksockel mit zu den Sockeln oder Kamerasockeln korrespondierenden Kanälen und mit, insbesondere korrespondierenden, Eingriffskonturen aufweist, die den seitlichen Anschluss zweier Zaunelemente unter einem Winkel, vorzugsweise unter einem rechten Winkel, zueinander ermöglichen. Auf diese einfache Weise wird nicht nur eine geradlinige Ausführung des Absperrzaunes ermöglicht. Vielmehr kann dieser auch um Ecken herum aufgebaut werden. Dadurch wird der Absperrzaun insgesamt sehr flexibel ausführbar und ist an unterschiedliche örtliche Gegebenheiten anpassbar.

In diesem Sinne wird entsprechend einer Ausgestaltung der Erfindung vorgeschlagen, dass der Absperrzaun linke und rechte Ecksockel aufweist, um die zuvor beschriebene Flexibilität seiner Gestaltung noch weiter zu verbessern.

Wie zuvor bereits im Zusammenhang mit der Fixierung der Profilelemente innerhalb des Kanals eines Sockels beschrieben wurde, ist es auch für die Ausführung der Kanäle der Ecksockel und der Kamerasockel sinnvoll, hier oder in diesen Kanälen eine Klebeverbindung oder Dübelklötze zur Fixierung der Profilelemente oder der Deckel vorzusehen, sodass auch in diese Kanäle Profilelemente eingesetzt werden können, die durch geeignete Deckel verschlossen werden können. Alternativ erfolgt die Fixierung der Profilelemente in dem Kanal z.B. mittels einer stoffschlüssigen Verbindung.

In besonders kritischen Bereichen ist es leider manchmal erforderlich, einen Absperrzaun zusätzlich mit Stacheldraht oder Natodraht auszustatten. Hierfür wird entsprechend einer Ausgestaltung der Erfindung vorgeschlagen, dass die Pfeiler der Zaunelemente, in Längsrichtung des Absperrzaunes betrachtet, eine Y-Form oder eine T-Form aufweisen. In die durch die Y-Form gegebene Spreizung im oberen Endbereich der Pfeiler wird eine vereinfachte Einlage des Stacheldrahtes ermöglicht, der konfektioniert auf Rollen zur Verfügung gestellt wird und dadurch eine Spiralform aufweist. Der Stacheldraht oder Natodraht wird somit lediglich in die Y-Form der Pfeiler eingelegt. Ebenso können die Pfeiler jedoch neben der Y-Form eine T-Form aufweisen oder einfach abgewinkelt sein.

Die bereits erwähnte Ausführung des Sockels mit bodenseitigen Ausnehmungen gestattet beispielsweise den Einsatz eines Flurförderfahrzeugs, dessen Hubgabel unmittelbar in die Ausnehmungen eingeführt werden kann, um dadurch den Transport der Zaunelemente und die Montage des Absperrzaunes aus mehreren Zaunelementen zu ermöglichen. Dementsprechend kann es sich bei der Hebevorrichtung um ein Flurförderfahrzeug oder einen Lastenkran handeln. Auch die Kamerasockel und die Ecksockel weisen entsprechend einer Ausgestaltung der Erfindung mindestens eine Ausnehmung für eine Hebevorrichtung auf. Um den Transport der einzelnen Zaunelemente zu erleichtern und darüber hinaus die Montage des Absperrzaunes zu ermöglichen, können in den Sockel natürlich auch Haken oder Ösen eingebracht sein. Insbesondere in den Sockel eingebrachte Haken oder Ösen können für einen Transport mittels eines Lastenkranes verwendet werden, an dessen Ausleger zu den Haken oder Ösen kompatible Trageinrichtungen vorhanden sind.

Die Erfindung wird nachfolgend anhand der beigefügten Zeichnungen näher erläutert. Die gezeigten Ausführungsbeispiele stellen dabei keine Einschränkung auf die dargestellten Varianten dar, sondern dienen lediglich der Erläuterung eines Prinzips der Erfindung.

Gleiche oder gleichartige Bauteile werden stets mit denselben Bezugsziffern bezeichnet. Um die erfindungsgemäße Funktionsweise veranschaulichen zu können, sind in den Figuren nur stark vereinfachte Prinzipdarstellungen gezeigt, bei denen auf die für die Erfindung nicht wesentlichen Bauteile verzichtet wurde. Dies bedeutet jedoch nicht, dass derartige Bauteile bei einer erfindungsgemäßen Lösung nicht vorhanden sind.

Es zeigt:
Figur 1: eine räumliche Darstellung eines aus mehreren Zaunelementen bestehenden Absperrzaunes,
Figur 2: die Ansicht eines Absperrzaunes von der abzuschirmenden Seite, entsprechend der Blickrichtung des Pfeils II aus Figur 1,
Figur 3: einen Sockel eines Zaunelements in einer Seitenansicht,
Figur 4: einen Blick in Richtung des Pfeils IV aus Figur 3 auf den Sockel,
Figur 5: einen Blick auf einen mit einem Profilelement und einem Deckel ausgestatteten Kanal in einer Schnittansicht gemäß dem Pfeil V aus Figur 2,
Figur 6: ein Profilelement zum Einsatz in einem Kanal,
Figur 7: einen Deckel zur Verbindung mit dem Profilelement und zum Verschluss des Kanals,
Figur 8: einen noch nicht vergossenen Kamerasockel,
Figur 9: einen Ecksockel als rechte Ausführung,
Figur 10: einen Ecksockel als linke Ausführung,
Figur 11: einen Blick auf einen lediglich durch einen Deckel verschlossenen Kanal in einer Schnittansicht in Längsrichtung des Kanals betrachtet,
Figur 12: eine spezielle Ausführung eines Deckels als separiertes Einzelteil in perspektivischer Ansicht
   und
Figur 13: einen Blick auf einen lediglich durch einen Deckel verschlossenen Kanal in einer Schnittansicht in Längsrichtung des Kanals betrachtet mit einer zusätzlichen Verschraubung des Deckels.

In der Figur 1 ist eine räumliche Darstellung eines aus mehreren Zaunelementen 1 bestehenden Absperrzaunes 16 dargestellt. Der Absperrzaun 16 setzt sich dabei aus mehreren, unterschiedliche Längen aufweisenden Zaunelementen 1 zusammen, die ihrerseits aus einem bodenseitigen Sockel 2 bestehen, der bei dem dargestellten Beispiel an seinen stirnseitigen Enden Aufnahmenuten 7 aufweist, in die passend Pfeiler 4 und 5 eingesetzt und darin fixiert sind. Zwischen den Pfeilern 4 und 5 ist darüber hinaus ein Flächengebilde 6 angeordnet, bei dem es sich hier um ein Stahlgitter handelt. In Längsrichtung des Absperrzaunes 16 betrachtet weisen die Pfeiler 4, 5 jeweils eine Y-Form auf, sodass in den dadurch entstehenden Zwischenraum ein Stacheldraht 31 eingelegt werden kann, mit dem ein Übersteigen des Absperrzaunes 16 verhindert wird. Der Absperrzaun 16 verfügt ferner über verschiedene Überwachungsgeräte, die am oberen Ende eines Mastes 18 angebracht sind. So ist dort andeutungsweise ein Bewegungssensor 19 und eine Überwachungs- oder Infrarot- beziehungsweise Thermalkamera 20 dargestellt. Selbstverständlich können auch andere Arten von Überwachungsgeräten an einem derartigen Mast 18 in beliebigen Kombinationen zum Einsatz kommen. Die Überwachungsgeräte 19, 20 erfordern Elektroleitungen beziehungsweise Datenleitungen, die innerhalb des Mastes 18 und auch entlang des Absperrzaunes 16 und zwar auf der dem abzuschirmenden Bereich gegenüberliegenden Seite verlegt werden müssen. Um bei gewalttätigen Angriffen auf den Absperrzaun 16 zu verhindern, dass mittels scharfkantiger Werkzeuge derartige Elektro- oder Datenleitungen beschädigt oder durchtrennt werden, ist in den Sockel 2 der Zaunelemente 1 jeweils ein als offene Aufnahmenut ausgeführter Kanal 8 eingebracht, der zur Vermeidung von Beschädigungen der Elektro- oder Datenleitungen in einer nachfolgend noch näher beschriebenen Weise mit Profilelementen 10 ausgekleidet ist. Im Bereich des Mastes 18 für die Überwachungsgeräte 19, 20 ist es in der Regel erforderlich, einen Schaltschrank 21 vorzusehen. Dieser Schaltschrank 21 wird bei der in der Figur 1 gezeigten Ausführungsvariante eines Absperrzaunes 16 auf einem Kamerasockel 17 angeordnet, der auch den Mast 18 aufnimmt. Das Zaunelement, an dem der Schaltschrank 21 angeordnet ist, weist eine geringere Breite auf, als die übrigen Zaunelemente 1 des gezeigten Absperrzaunes 16. Da die Sockel 2 der Zaunelemente 1 zumeist aus einem Betonwerkstoff gegossen werden, lässt sich der nach außen offene Kanal 8 auf einfache Weise bereits bei dessen Fertigung in den Sockel 2 einbringen. Darüber hinaus weist jeder vorhandene Sockel 2 an seiner Bodenseite Ausnehmungen 3 auf, die für einen Eingriff eines Hebegerätes ausgelegt sind. Bei dem Hebegerät kann es sich beispielsweise um ein Flurförderfahrzeug, also um einen Gabelstapler, handeln, dessen Gabeln in die Ausnehmungen 3 eingreifen, um das entsprechende Zaunelement 1 anheben und transportieren zu können. Daraus ergibt sich auch die Mobilität des einzelnen Zaunelements 1.

Die Figur 2 veranschaulicht den im Zusammenhang mit der Beschreibung der Figur 1 dargestellten Absperrzaun 16 in einer Perspektive, die dem Pfeil II aus Figur 1 entspricht.

Aus der Figur 3 geht ein Sockel 2 eines Zaunelements 1 als separiertes Einzelteil in einer Seitenansicht hervor. Aus dieser Ansicht wird deutlich, dass der Kanal 8 als eine offene Aufnahmenut ausgeführt ist. In der Darstellung der Figur 3 sind in den Kanal 8 keine Profilelemente 10 eingesetzt, sodass die darin eingefügten Dübelklötze 11 sichtbar werden. Die Dübelklötze 11 werden für die Befestigung der Profilelemente 10 in dem Kanal verwendet. Sie erleichtern die Fixierung der Profilelemente 10 mit Schrauben oder anderen Befestigungsmitteln, wie Klammern oder Nieten. Die Dübelklötze 11 können zum Beispiel aus Hartkunststoff oder aus Holz bestehen. Bei der Herstellung der Sockel 2 aus Beton werden die Dübelklötze 11 bereits während des Gießvorganges in den Sockel 2 eingefügt. Der Sockel 2 weist ferner an seinen Stirnseiten 12 und 13 unterschiedliche Eingriffsgeometrien auf. So ist an der Stirnseite 12 ein Sockelflansch 14 angeformt, während an der Stirnseite 13 eine Eingriffskontur 15 in Form einer zu dem Sockelflansch 14 passenden, vertieften Geometrie vorgesehen ist. Auf diese Weise können mehrere Sockel 2 in Längsrichtung formschlüssig miteinander gekoppelt werden, wobei die Verbindung auch verzahnungsartig ausgeführt sein kann.

Aus der Figur 4 geht ein Blick in Richtung des Pfeils IV aus Figur 3 auf den Sockel 2 hervor. Die Darstellung veranschaulicht in verbesserter Weise die beschriebene Eingriffsgeometrie des Sockels 2, bestehend aus Eingriffskonturen 15 und Sockelflanschen 14, die bei Aneinanderreihung mehrerer Sockel 2 ineinandergreifen. In der Figur 4 sind auch die zuvor bereits beschriebenen Aufnahmenuten 7 zur Einbringung der Pfeiler 4 und 5 deutlich erkennbar.

Die Figur 5 erlaubt einen Blick auf einen mit einem Profilelement 10 und einem Deckel 9 ausgestatteten Kanal 8 in einer Schnittansicht gemäß der Blickrichtung des Pfeils V aus Figur 2. Das Profilelement 10 weist eine zu dem Querschnitt des Kanals 8 korrespondierende Außengeometrie auf, sodass es auf einfache Weise in den Kanal 8 eingesetzt werden kann. Mithilfe der zuvor beschriebenen Dübelklötze 11 ist zudem eine zuverlässige Fixierung des Profilelements 10 in dem Kanal 8 möglich. Nachdem die Elektro- oder Datenleitungen in den Kanal 8 eingelegt sind, wird der Kanal 8 durch den Deckel 9 verschlossen. Hierfür weisen das Profilelement 10 und der Deckel 9 korrespondierende Eingriffsgeometrien auf.

Die Figur 6 zeigt ein Profilelement 10 zum Einsatz in einem Kanal 8. Dabei handelt es sich um ein einstückig ausgeführtes Kunststoff- oder Aluminium-Formteil mit einem U-förmigen Querschnitt. Dementsprechend weist das Profilelement 10 seitlich zwei vertikale Schenkel 25 auf, die an ihren äußeren Enden jeweils außenseitig über einen Nut 26 verfügen, die in eine hakenförmige Kontur 27 übergeht. Auf der Innenseite verfügen die Endabschnitte der vertikalen Schenkel 25 jeweils über eine Riffelstruktur 28.

Der in der Figur 7 gezeigte Deckel 9 ist passend zu dem Profilelement 10 gemäß Figur 6 ausgeführt, sodass er einen Schenkel an seiner im montierten Zustand nicht sichtbaren Unterseite aufweist, der, korrespondierend zu der Riffelstruktur 28 des Profilelementes 10 eine ebensolche Riffelstruktur 29 aufweist. Die darüber hinaus an dem Deckel 9 ausgebildete Klaue 30 greift bei montiertem Deckel 9 in die Nut 26 des Profilelementes 10 ein.

Der im Rahmen der Beschreibung der Figur 1 bereits erwähnte Kamerasockel 17 ist in einer noch nicht vergossenen Ausführung in der Figur 8 dargestellt. Somit ist ein Blick in den hohlen Innenraum des Kamerasockels 17 möglich, aus dem hervorgeht, dass dieser verschiedene Leitungsführungskanäle 22 aufweist, die dazu genutzt werden, Elektro- oder Datenleitungen zum Schaltschrank 21 beziehungsweise zum Mast 18 zu führen. Beim Vergießen des Kamerasockels 17 können auch Dübelklötze 11 oder Schraubhülsen vorgesehen werden, um den Schaltschrank 21 nach Fertigstellung des Kamerasockels 17 in vereinfachter Weise auf dem Kamerasockel montieren zu können. Auch der Kamerasockel 17 weist an seiner Bodenseite mehrere Ausnehmungen 3 auf, die dem Eingriff von Hubgabeln eines Hebezeuges dienen. Darüber hinaus geht aus der Darstellung der Figur 8 auch hervor, dass auch der Kamerasockel 17 mit Eingriffskonturen 14 und 15 ausgestattet ist, die eine unmittelbare Kopplung mit den Sockeln 2 des Absperrzaunes 16 ermöglichen.

Die Figuren 9 und 10 zeigen zwei spezielle Ausführungsvarianten von Sockeln. Bei diesen handelt es sich um Ecksockel 23 und 24, die als sogenannte linke Ausführung und rechte Ausführung die Führung des Absperrzaunes 16 unter einem Winkel, vorzugsweise unter einem rechten Winkel ermöglichen, sodass damit auch Zaunecken erzeugt werden können. Auch die Ecksockel 23 und 24 weisen geeignete Eingriffskonturen 14 und 15 auf, um mit den Sockeln 2 verbunden werden zu können. In dem andeutungsweise erkennbaren Kanal 8 sind auch hierbei Dübelklötze 11 vorgesehen.

Aus der Figur 11 geht ein Blick auf einen lediglich durch einen Deckel 9 verschlossenen Kanal 8 in einer Schnittansicht in Längsrichtung des Kanals 8 betrachtet hervor. Bei dem Deckel 9 handelt es sich um ein einstückig ausgeführtes Kunststoff- oder Aluminium-Formteil mit einem U-förmigen Querschnitt. Dementsprechend weist der Deckel 9 seitlich zwei vertikale Schenkel auf, die an ihren Außenseiten beziehungsweise an ihrer Außenoberfläche jeweils über eine Verzahnungsgeometrie 32 verfügen.

Die Figur 12 stellt den Deckel 9 aus Figur 11 noch einmal als separiertes Einzelteil dar, wobei dadurch die an der Außenoberfläche der seitlichen Schenkel vorhandene Verzahnungsgeometrie 32 deutlicher erkennbar ist.

Die Ausführungsvariante eines ausschnittsweise gezeigten Sockels 2 in Figur 13 zeigt einen Blick auf einen lediglich durch einen Deckel 9 verschlossenen Kanal 8 in einer Schnittansicht in Längsrichtung des Kanals 8 betrachtet mit einer zusätzlichen Verschraubung des Deckels 9, wobei eine Schraube 33 von der Außenseite des Deckels 9 durch diesen hindurch bis in den Kanalgrund 34 eingeschraubt wird. Zur Erleichterung der Verschraubung ist in den Kanalgrund 34 des Kanals 8 ein Dübelkotz 11 aus Holz, Aluminium oder Kunststoff eingebettet, in den die Schraube 33 eingreift und somit fixiert ist.

### BEZUGSZEICHENLISTE:

- 1: Zaunelement
- 2: Sockel
- 3: Ausnehmung
- 4: Pfeiler
- 5: Pfeiler
- 6: Flächengebilde
- 7: Aufnahmenut
- 8: Kanal
- 9: Deckel
- 10: Profilelement
- 11: Dübelklotz
- 12: Stirnseite
- 13: Stirnseite
- 14: Sockelflansch
- 15: Eingriffskontur
- 16: Absperrzaun
- 17: Kamerasockel
- 18: Mast
- 19: Überwachungsgerät (Bewegungssensor)
- 20: Überwachungsgerät (Kamera, Infrarot- beziehungsweise Thermalkamera)
- 21: Schaltschrank
- 22: Leitungsführungskanäle
- 23: Ecksockel
- 24: Ecksockel
- 25: vertikaler Schenkel
- 26: Nut
- 27: hakenförmige Kontur
- 28: Riffelstruktur
- 29: Riffelstruktur
- 30: Klaue

- 31: Stacheldraht
- 32: Verzahnungsgeometrie
- 33: Schraube
- 34: Kanalgrund

## Patentansprüche

1. Mobiles Zaunelement (1), umfassend einen Sockel (2) mit mindestens einer Ausnehmung (3) für eine Hebevorrichtung und mindestens zwei Pfeilern (4, 5), zwischen denen ein Flächengebilde (6) angeordnet ist, wobei jeder der Pfeiler (4, 5) in eine Aufnahmenut (7) oder in eine Aufnahmebohrung des Sockels (2) eingesetzt und darin fixiert ist und der Sockel (2) einseitig, auf der abzuschirmenden Seite des mobilen Zaunelements (1), einen als offene Aufnahmenut ausgeführten Kanal (8) zur Aufnahme von Kabeln oder Spannseilen aufweist, der sich durchgehend, entlang der gesamten Länge des Sockels (2) erstreckt, **dadurch gekennzeichnet, dass**
der an der abzuschirmenden Seite verlaufende Kanal (8) horizontal, also quer zur Ausrichtung des Flächengebildes (6) verläuft und durch einen lösbar fixierten Deckel (9) verschlossen ist.

2. Mobiles Zaunelement nach Anspruch 1,
**dadurch gekennzeichnet, dass**
der Deckel (6) in dem Kanal (8) fixiert ist.

3. Mobiles Zaunelement nach einem der vorstehend genannten Ansprüche,
**dadurch gekennzeichnet, dass**
der Deckel (6) formschlüssig oder kraftschlüssig in dem Kanal fixiert ist.

4. Mobiles Zaunelement nach einem der vorstehend genannten Ansprüche,
**dadurch gekennzeichnet, dass**
der in den Kanal (8) eingesetzte Deckel (6) an seiner an der Kanalinnenwand anliegenden Außenoberfläche eine Verzahnungsgeometrie (32) oder eine verzahnungsartig ausgeführte Schnapp- oder Rastkontur aufweist.

5. Mobiles Zaunelement nach Anspruch 4,
**dadurch gekennzeichnet, dass**
die Verzahnungsgeometrie (32) oder die verzahnungsartig ausgeführte Schnapp- oder Rastkontur des Deckels (6) komplementär zu den mit einer hierzu passenden Kontur versehenen Innenwänden des Kanals (8) ausgebildet ist.

6. Mobiles Zaunelement nach Anspruch 1,
**dadurch gekennzeichnet, dass**
in den Kanal (8) ein den Kanal (8) auskleidendes, durch den Deckel (9) verschließbares Profilelement (10) eingesetzt ist.

7. Mobiles Zaunelement nach Anspruch 6,
**dadurch gekennzeichnet, dass**
der Deckel (9) bei geschlossenem Kanal (8) formschlüssig oder kraftschlüssig mit dem Profilelement (10) verbunden ist.

8. Mobiles Zaunelement nach einem der vorstehend genannten Ansprüche, **dadurch gekennzeichnet, dass**
in dem Kanal (8) des Sockels (2) Dübelklötze (11) zur Fixierung der Profilelemente (10) oder des Deckels (6) vorhanden sind oder die Fixierung der Profilelemente (10) in dem Kanal (8) mittels einer stoffschlüssigen Verbindung erfolgt.

9. Mobiles Zaunelement nach einem der vorstehend genannten Ansprüche, **dadurch gekennzeichnet, dass**
der Sockel (2) als ein Betonsegment oder als befüllbarer Hohlkörper ausgeführt ist.

10. Mobiles Zaunelement nach einem der vorstehend genannten Ansprüche, **dadurch gekennzeichnet, dass**
das Flächengebilde (6) eine Platte, eine Latten-, Gitter- oder Netzstruktur ist.

11. Mobiles Zaunelement nach einem der vorstehend genannten Ansprüche, **dadurch gekennzeichnet, dass**
der Sockel (2) an einer seiner Stirnseiten (12) einen Sockelflansch (14) und auf der dem Sockelflansch (14) gegenüberliegenden Stirnseite (13) eine Eingriffskontur (15) aufweist, sodass der Sockelflansch (14) eines von mindestens zwei miteinander verbundenen Zaunelementen formschlüssig in die Eingriffskontur (15) eines zu diesem Zaunelement benachbart angeordneten, weiteren Zaunelements einsetzbar ist.

12. Mobiles Zaunelement nach Anspruch 11,
**dadurch gekennzeichnet, dass**
der Sockelflansch (14) und die Eingriffskontur (15) zweier benachbart zueinander angeordneter Zaunelemente verzahnungsartig ineinander eingreifend ausgeführt sind.

13. Modularer Absperrzaun (16), gebildet aus mehreren, miteinander verbundenen, mobilen Zaunelementen (1) nach einem der vorstehend genannten Ansprüche,
**dadurch gekennzeichnet, dass**
die Kanäle (8) in den formschlüssig miteinander verbundenen Sockeln (2) zweier zueinander benachbarter und miteinander verbundener Zaunelemente (1) unmittelbar aneinander angrenzen und somit entlang des Absperrzaunes (16) ein durchgehender Kanal (8) gebildet ist.

14. Modularer Absperrzaun nach Anspruch 13,
**dadurch gekennzeichnet, dass**
der Absperrzaun (16) auf seiner abzuschirmenden Seite mindestens einen Kamerasockel (17) mit zu den Sockeln (2) korrespondierenden Eingriffsgeometrien (14, 15) aufweist, der mit einem Mast (18) für Überwachungsgeräte (19, 20) und/oder mit einem Schaltkasten (21) ausgestattet ist.

15. Modularer Absperrzaun nach Anspruch 14,
**dadurch gekennzeichnet, dass**
der Kamerasockel (17) zur Fortführung der Kanäle (8) der Sockel (2) Leitungsführungskanäle (22) aufweist.

16. Modularer Absperrzaun nach Anspruch 15,
**dadurch gekennzeichnet, dass**
die Leitungsführungskanäle (22) aus in die Kamerasockel (17) eingebrachten oder eingeformten Rohren bestehen.

17. Modularer Absperrzaun nach einem der Ansprüche 13 bis 16,
**dadurch gekennzeichnet, dass**
an Eckbereichen des Absperrzaunes (16) Ecksockel (23, 24) mit zu den Sockeln (2) korrespondierenden Kanälen (8) und mit Eingriffskonturen (14, 15) vorhanden sind, die den seitlichen Anschluss zweier Zaunelemente (1) unter einem Winkel zueinander ermöglichen.

18. Modularer Absperrzaun nach Anspruch 17,
**dadurch gekennzeichnet, dass**
linke und rechte Ecksockel (23, 24) vorhanden sind.

19. Modularer Absperrzaun nach einem der Ansprüche 13 bis 18,
**dadurch gekennzeichnet, dass**
in den Kanälen (8) der Ecksockel (23, 24) und der Kamerasockel (17) Dübelklötze (11) zur Fixierung der Profilelemente (10) oder der Deckel (9) vorhanden sind oder die Fixierung der Profilelemente (10) in dem Kanal (8) mittels einer stoffschlüssigen Verbindung erfolgt.

20. Modularer Absperrzaun nach einem der Ansprüche 13 bis 19,
**dadurch gekennzeichnet, dass**
die Pfeiler (4, 5) der mobilen Zaunelemente (1), in Längsrichtung des Absperrzaunes betrachtet, eine Y-Form oder eine T-Form aufweisen oder einfach abgewinkelt sind.

21. Modularer Absperrzaun nach einem der Ansprüche 13 bis 20,
**dadurch gekennzeichnet, dass**
die Kamerasockel (17) und die Ecksockel (23, 24) jeweils mindestens eine Ausnehmung (3) für eine Hebevorrichtung aufweisen.

## Claims

1. Mobile fence element (1), comprising a base (2) with at least one recess (3) for a lifting device and at least two pillars (4, 5) between which a flat structure (6) is arranged, wherein each of the pillars (4, 5) is inserted into a receiving groove (7) or in a receiving bore of the base (2) and fixed therein and the base (2) on one side, on the side of the mobile fence element (1) to be shielded, has a channel (8) designed as an open receiving groove for receiving cables or tensioning ropes, which extends continuously along the entire length of the base (2), **characterised in that** the channel (8) running on the side to be shielded runs horizontally, i.e. transversely to the alignment of the flat structure (6) and is closed by a releasably fixed cover (9).

2. Mobile fence element according to claim 1, **characterised in that** the cover (6) is fixed in the channel (8).

3. Mobile fence element according to any one of the preceding claims, **characterised in that** the cover (6) is fixed in a positive-locking or non-positive-locking manner in the channel.

4. Mobile fence element according to any one of the preceding claims, **characterised in that** the cover (6) inserted in the channel (8) has a tooth geometry (32) or a tooth-like snap or latching contour on its outer surface abutting on the inner wall of the channel.

5. Mobile fence element according to claim 4, **characterised in that** the tooth geometry (32) or the tooth-like snap or latching contour of the cover (6) is designed to be complementary to the inner walls of the channel (8) provided with a contour suitable for this purpose.

6. Mobile fence element according to claim 1, **characterised in that** a profile element (10) which lines the channel (8) and can be closed by the cover (9) is inserted in the channel (8).

7. Mobile fence element according to claim 6, **characterised in that** the cover (9) is connected in a positive-locking or non-positive-locking manner with the profile element (10) when the channel (8) is closed.

8. Mobile fence element according to any one of the preceding claims, **characterised in that** anchor blocks (11) for fixing the profile elements (10) or the cover (6) are present in the channel (8) of the base (2) or the fixing of the profile elements (10) in the channel (8) takes place by means of a materially-bonded connection.

9. Mobile fence element according to any one of the preceding claims, **characterised in that** the base (2) is designed as a concrete segment or as a fillable hollow body.

10. Mobile fence element according to any one of the preceding claims, **characterised in that** the flat structure (6) is a plate, a slatted, grid or mesh structure.

11. Mobile fence element according to any one of the preceding claims, **characterised in that** the base (2) has a base flange (14) on one of its end faces (12) and an engagement contour (15) on the end face (13) opposite the base flange (14), in such a way that the base flange (14) of one of at least two fence elements connected to one another can be inserted in a positive-locking manner into the engagement contour (15) of a further fence element arranged adjacent to this fence element.

12. Mobile fence element according to claim 11, **characterised in that** the base flange (14) and the engagement contour (15) of two fence elements arranged adjacent to one another are designed to engage in one another in a toothed manner.

13. Modular barrier fence (16) formed of a plurality of interconnected, mobile fence elements (1) according to any one of the preceding claims, **characterised in that** the channels (8) in the positive-locked bases (2) of two adjacent and interconnected fence elements (1) adjoin each other directly and thus a continuous channel (8) is formed along the barrier fence (16).

14. Modular barrier fence according to claim 13, **characterised in that** the barrier fence (16) has, on its side to be shielded, at least one camera base (17) with engagement geometries (14, 15) corresponding to the bases (2), which is equipped with a mast (18) for monitoring devices (19, 20) and/or with a switch box (21).

15. Modular barrier fence according to claim 14, **characterised in that** the camera base (17) has cable guide channels (22) for continuing the channels (8) of the base (2).

16. Modular barrier fence according to claim 15, **characterised in that** the cable guide channels (22) consist of pipes inserted or moulded into the camera base (17).

17. Modular barrier fence according to any one of claims 13 to 16, **characterised in that** corner bases (23, 24) with channels (8) corresponding to the bases (2) and with engagement contours (14, 15) are present at corner regions of the barrier fence (16), enabling the lateral connection of two fence elements (1) at an angle to one another.

18. Modular barrier fence according to claim 17, **characterised in that** left and right corner bases (23, 24) are present.

19. Modular barrier fence according to any one of claims 13 to 18, **characterised in that** anchor blocks (11) for fixing the profile elements (10) or the covers (9) are present in the channels (8) of the corner base (23, 24) and the camera base (17) or the fixing of the profile elements (10) in the channel (8) takes place by means of a materially-bonded connection.

20. Modular barrier fence according to any one of claims 13 to 19, **characterised in that** the pillars (4, 5) of the mobile fence elements (1), viewed in the longitudinal direction of the barrier fence, have a Y-shape or a T-shape or are simply angled.

21. Modular barrier fence according to any one of claims 13 to 20, **characterised in that** the camera bases (17) and the corner bases (23, 24) each have at least one recess (3) for a lifting device.

## Revendications

1. Élément de clôture mobile (1), comprenant un socle (2) avec au moins un évidement (3) pour un dispositif de levage et au moins deux piliers (4, 5), entre lesquels est agencée une structure plane (6), chacun des piliers (4, 5) étant inséré et fixé dans une rainure de réception (7) ou dans un alésage de réception du socle (2), et le socle (2) présentant d'un côté, sur le côté à protéger de l'élément de clôture mobile (1), un canal (8) réalisé sous la forme d'une rainure de réception ouverte destinée à recevoir des câbles ou des câbles tendeurs, qui s'étend en continu sur toute la longueur du socle (2),
**caractérisé en ce que**
le canal (8) s'étendant sur le côté à protéger s'étend horizontalement, c'est-à-dire transversalement à l'orientation de la structure plane (6) et est fermé par un couvercle (9) fixé de manière amovible.

2. Élément de clôture mobile selon la revendication 1,
**caractérisé en ce que**
le couvercle (6) est fixé dans le canal (8).

3. Élément de clôture mobile selon l'une quelconque des revendications précédentes,
**caractérisé en ce que**
le couvercle (6) est fixé par complémentarité de forme ou par liaison de force dans le canal.

4. Élément de clôture mobile selon l'une quelconque des revendications précédentes,
**caractérisé en ce que**
le couvercle (6) inséré dans le canal (8) présente sur sa surface extérieure adjacente à la paroi intérieure de canal une géométrie de denture (32) ou un contour de clipsage ou d'encliquetage en forme de denture.

5. Élément de clôture mobile selon la revendication 4,
**caractérisé en ce que**
la géométrie de la denture (32) ou le contour de clipsage ou d'encliquetage du couvercle (6) est complémentaire aux parois intérieures du canal (8) prévues avec un contour approprié.

6. Élément de clôture mobile selon la revendication 1,
**caractérisé en ce que**
un élément profilé (10) recouvrant le canal (8) et pouvant être fermé par le couvercle (9) est inséré dans le canal (8).

7. Élément de clôture mobile selon la revendication 6,
**caractérisé en ce que**
lorsque le canal (8) est fermé, le couvercle (9) est relié par complémentarité de forme ou par liaison de force à l'élément profilé (10).

8. Élément de clôture mobile selon l'une quelconque des revendications précédentes,
**caractérisé en ce que**
des blocs de cheville (11) sont présents dans le canal (8) du socle (2) pour la fixation des éléments profilés (10) ou du couvercle (6) ou la fixation des éléments profilés (10) dans le canal (8) s'effectue au moyen d'une liaison par complémentarité de matière.

9. Élément de clôture mobile selon l'une quelconque des revendications précédentes,
**caractérisé en ce que**
le socle (2) est conçu sous la forme d'un segment en béton ou d'un corps creux remplissable.

10. Élément de clôture mobile selon l'une quelconque des revendications précédentes,
**caractérisé en ce que**
la structure plane (6) est une plaque, une structure à lattes, en treillis ou en filet.

11. Élément de clôture mobile selon l'une quelconque des revendications précédentes,
**caractérisé en ce que**
le socle (2) présente une bride de socle (14) sur l'une de ses faces frontales (12) et un contour de mise en prise (15) sur la face frontale (13) opposée à la bride de socle (14), de sorte que la bride de socle (14) de l'un d'au moins deux éléments de clôture reliés entre eux peut être insérée par complémentarité de forme dans le contour de mise en prise (15) d'un élément de clôture supplémentaire agencé de manière adjacente par rapport à cet élément de clôture.

12. Élément de clôture mobile selon la revendication 11,
**caractérisé en ce que**
la bride de socle (14) et le contour de mise en prise (15) de deux éléments de clôture agencés adjacents l'un par rapport à l'autre sont conçus pour une mise en prise l'un dans l'autre.

13. Clôture-barrière modulaire (16) constituée de plusieurs éléments de clôture mobiles (1) reliés entre eux selon l'une quelconque des revendications précédentes,
**caractérisée en ce que**
les canaux (8) dans les socles (2) reliés par complémentarité de forme de deux éléments de clôture (1) adjacents l'un à l'autre et reliés l'un à l'autre sont directement limitrophes l'un par rapport à l'autre, et un canal continu (8) est ainsi formé le long de la clôture-barrière (16).

14. Clôture-barrière modulaire selon la revendication 13,
**caractérisée en ce que**
la clôture (16) présente sur son côté à protéger au moins un socle de caméra (17) avec des géométries de mise en prise (14, 15) correspondant aux socles (2), qui est équipé d'un mât (18) pour des appareils de surveillance (19, 20) et/ou d'un boîtier de commande (21).

15. Clôture-barrière modulaire selon la revendication 14,
**caractérisée en ce que**
le socle de caméra (17) présente des canaux de guidage de ligne (22) pour la poursuite des canaux (8) du socle (2).

16. Clôture-barrière modulaire selon la revendication 15,
**caractérisée en ce que**
les canaux de guidage de ligne (22) sont constitués de tuyaux insérés ou moulés dans les socles de caméra (17).

17. Clôture-barrière modulaire selon l'une quelconque des revendications 13 à 16,
**caractérisée en ce que**
dans les zones d'angle de la clôture (16) sont présents des socles d'angle (23, 24) avec des canaux (8) correspondant aux socles (2) et avec des contours de mise en prise (14, 15) qui permettent le raccordement latéral de deux éléments de clôture (1) selon un angle l'un par rapport à l'autre.

18. Clôture-barrière modulaire selon la revendication 17,
**caractérisée en ce que**
des socles d'angle gauche et droit (23, 24) sont présents.

19. Clôture-barrière modulaire selon l'une quelconque des revendications 13 à 18,
**caractérisée en ce que**
dans les canaux (8) des socles d'angle (23, 24) et des socles de caméra (17) sont présents des blocs de cheville (11) pour la fixation des éléments profilés (10) ou des couvercles (9) ou la fixation des éléments profilés (10) dans le canal (8) s'effectue au moyen d'une liaison par complémentarité de matière.

20. Clôture-barrière modulaire selon l'une quelconque des revendications 13 à 19,
**caractérisée en ce que**
les piliers (4, 5) des éléments de clôture mobiles (1), vus dans la direction longitudinale de la clôture, présentent une forme en Y ou en T ou sont simplement coudés.

21. Clôture-barrière modulaire selon l'une quelconque des revendications 13 à 20,
**caractérisée en ce que**
les socles de caméra (17) et les socles d'angle (23, 24) présentent chacun au moins un évidement (3) pour un dispositif de levage.
